# EUROPÄISCHE PATENTSCHRIFT

(11) **EP 0 472 127 B1**
(45) Veröffentlichungstag und Bekanntmachung des Hinweises auf die Patenterteilung: **15.12.1993**
(21) Anmeldenummer: 91113790.9
(22) Anmeldetag: 16.08.1991
(51) Int. Cl.: B65F 1/14

(54) **Müllbehälter**
Refuse container
Poubelle

(30) Priorität: 21.08.1990 DE 4026443
(43) Veröffentlichungstag der Anmeldung: 26.02.1992
(73) Patentinhaber: EDELHOFF POLYTECHNIK GMBH & CO., D-58640 Iserlohn (DE)
(72) Erfinder: Edelhoff, Gustav, W-5860 Iserlohn (DE)
(74) Vertreter: Laufhütte, Dieter, Dr.-Ing.

(56) Entgegenhaltungen:
- EP-A- 0 288 066
- DE-U- 8 612 623
- DE-U- 9 011 787

## Beschreibung

Die Erfindung betrifft einen Müllbehälter mit einer im vorderen Bereich des Öffnungsrandes vorgesehenen taschenförmigen Aufnahmeeinrichtung für eine Greifklaue einer Hubkippvorrichtung oder einer mit Kammleiste.

Derartige Müllbehälter sind beispielsweise schon aus der EP-A-288 066 bekannt. Dort ist bereits im oberen, vorderen Bereich des Behälterkörpers eine Aufnahmetasche vorgesehen. Innerhalb der Aufnahmetasche sind senkrecht verlaufende, beabstandete Rippen angeordnet. Die unteren Kanten dieser Rippen bilden die Kontur der Wirkfläche einer dreieckigen Greifklaue, deren Spitze nach oben weist und die eine untere, horizontale Kante hat, nach. Hierdurch erhält der Müllbehälter, der in der Regel aus Kunststoffspritzguß hergestellt ist, die notwendige Steifigkeit und Dauerfestigkeit gegenüber Beanspruchungen, die sich aus dem Aufnehmen und Verkippen mit den Greifklauen einer Hubkippvorrichtung ergeben.

Bei der Müllentsorgung, bei der beispielsweise die vorbezeichneten Müllbehälter verwendet werden, erfolgt derzeit eine Kostenerfassung für die Entsorgungsdienstleistung von unterschiedlichen Materialien entweder nach dem m³-Volumen des bereitgestellten Gefäßes oder aber nach einem Pauschalpreis. Hierbei werden aber die real anfallenden Müllmengen nur unzureichend berücksichtigt, so daß die derzeitige Kostenberechnung ungerecht ist. Um nun eine Kostenberechnung nach dem Verursacherprinzip durchführen zu können, wurden verschiedentlich automatische Identifikationssysteme entwickelt. Um die Entsorgungsgebühren individuell ermitteln zu können, wird als wichtigste Kenngröße für die individuelle Gebührenermittlung das Gewicht der einzelnen Müllfraktionen aufgenommen. Hierzu werden die Müllbehälter vor dem Entleeren gewogen. Um nun den anfallenden Müll dem jeweiligen Verursacher zuordnen zu können, wurden bereits automatische Müllbehälteridentifikationssysteme vorgeschlagen. Hierbei werden an den Müllbehältern Datenträger angebracht, in denen beispielsweise die Kundennummer, die Fraktionsart, die Behältergröße und die Gesamtsumme des bereits entleerten Gewichtes gespeichert werden können. Diese Informationen werden beim Entleeren von einem am Lifter der Hubkippvorrichtung des Müllsammelfahrzeuges angeordneten Identifikationssystem gelesen und über einen Datenbus an eine Zentraleinheit eines Mikrocomputers weitergegeben. Vor dem Entleeren wird der näher identifizierte Müllbehälter mittels eines in den Lifter integrierten Wägesystems gewogen. Auch diese Daten werden an die Zentraleinheit weitergeleitet und sie werden gleichzeitig mittels eines im Lifter ebenfalls integrierten Schreibkopfes in den Datenträger gespeichert. Bei der Datenübermittlung von dem müllbehälterseitigen Datenträger zum lifterseitigen Lesekopf und umgekehrt ist eine einwandfreie Zuordnung vom Datenträger zu dem Schreib- und Lesekopf des Identifikationssystems notwendig.

Der Erfindung liegt daher die Aufgabe zugrunde, einen gattungsgemäßen Müllbehälter derart weiterzubilden, daß die im Datenträger des Müllbehälters gespeicherte Information problemlos mittels eines Lesekopfs gelesen und mittels eines Schreibkopfs ergänzt werden kann.

Diese Aufgabe wird erfindungsgemäß dadurch gelöst, daß in einer Ausnehmung der taschenförmigen Aufnahmeeinrichtung eine Halterung mit in dieser angeordnetem Datenträger eingesetzt ist. Diese Anordnung hat den Vorteil, daß der Datenträger in besonders einfacher Weise und ortsgenau in der taschenförmigen Aufnahmeeinrichtung positioniert werden kann, so daß er in der richtigen Position zu einem beispielsweise in der Greifklaue oder in der Halteleiste angeordneten Schreib- und Lesekopf liegt.

Gemäß einer vorteilhaften Ausführungsform ist an der Halterung für den Datenträger ein Rand angeformt, der im montierten Zustand in einer die Ausnehmung in der taschenförmigen Aufnahmeeinrichtung umgebenden Nut liegt.

Die Halterung in dem integrierten Datenträger ragt vorzugsweise in das Innere der taschenförmigen Aufnahmeeinrichtung.

Innerhalb der Aufnahmetasche können die senkrecht verlaufenden, beabstandeten Rippen, die zur Verstärkung angebracht sind, derart angeordnet sein, daß deren zum Boden hinweisende Kanten so abgeschrägt sind, daß sie die Kontur der Wirkfläche des Aufnahmestücks nachbilden. Dabei wird der scheibenförmige Datenträger derart im freien Ende der Halterung aufgenommen, daß er im gleichen Winkel wie die Kanten der Verstärkungsrippen angeschrägt ist. Nach Eingriff der Greifklaue liegt dann der scheibenförmige Datenträger parallel zur Oberfläche der Greifklaue, wo in vorteilhafter Weise der Schreib- und Lesekopf des Identifikationssystems angeordnet ist. Durch diese Anordnung wird eine positionsgenaue Zuordnung von Datenträger zu dem lifterseitigen Identifikationssystem gewährleistet.

Die Halterung kann von außen mit einer Kunststoffronde verschlossen sein, so daß sie vor Umwelteinflüssen geschützt ist.

Weitere Einzelheiten und Vorteile der Erfindung werden im folgenden anhand eines in der Zeichnung dargestellten Ausführungsbeispiels erläutert. Es zeigen:
- Figur 1:: Eine perspektivische Ansicht von schräg oben auf einen teilweise demontierten Müllbehälter gem. der vorliegenden Erfindung,
- Figur 2:: ein Detail entsprechend dem Sektor X in Figur 1 in Draufsicht,
- Figur 3:: eine Schnittdarstellung durch die Linie I-I in Figur 2,
- Figur 4:: einen Schnitt ähnlich zur Figur 3 mit eingebauter Halterung,
- Figur 5:: eine Draufsicht auf die Halterung vor Einsetzen in den erfindungsgemäßen Müllbehälter und
- Figur 6:: eine Unteransicht des erfindungsgemäßen Müllbehälters.

Figur 1 zeigt einen Müllbehälter 10, wie er bereits in der europäischen Patentanmeldung EP 288 066 A2 ausführlich beschrieben ist. Bezüglich der im folgenden nicht nochmals im einzelnen wiedergegebenen Details wird auf die dortige Offenbarung verwiesen.

Der in Figur 1 dargestellte Müllbehälter besteht aus einem thermoplastischen Kunststoff und hat in dem beschriebenen Ausführungsbeispiel ein Fassungsvermögen von 120 l. Im vorderen Bereich des Behälterkörpers ist eine insgesamt mit 12 bezeichnete Aufnahmetasche vorgesehen. Innerhalb der Aufnahmetasche 12 sind senkrecht verlaufende, beabstandete Rippen angeordnet, die in der Figur 1 nicht dargestellt sind, dafür aber in der Unteransicht gem. Figur 6 erkennbar und dort mit 24 bezeichnet sind. Die unteren Kanten dieser Rippen bilden, wie hier nicht näher dargestellt ist, die Kontur der Wirkfläche einer ebenfalls nicht dargestellten Greifklaue einer Hubkippvorrichtung nach. Diese Greifklaue ist eine dreieckige Aufnahmeklaue, deren Spitze nach oben weist und die eine untere, horizontale Kante aufweist. Durch die Ausbildung der Rippen wird ein passgenaues Eingreifen der Greifklaue und eine Eigenzentrierung derselben bei Aufnahme des Müllbehälters gewährleistet.

Auf der Frontseite der Aufnahmetasche 12 ist ungefähr mittig eine kreisförmige Ausnehmung 14 zur Aufnahme einer Halterung für einen Datenträger angeordnet. Den Figuren 2 und 3 ist zu entnehmen, daß am Rand der Ausnehmung 14 eine Nut 22 zurückspringt, die zur Aufnahme eines Randes der Halterung dient. Die sonst kreisförmige Nut 22 ist einseitig abgeflacht, so daß hierdurch eine Zentrierung der einsteckbaren Halterung ermöglicht ist. Diese Zentrierabflachung ist mit 23 bezeichnet.

In der Schnittdarstellung gem. Figur 4 ist die Halterung 16 in die taschenförmige Aufnahmeeinrichtung 12 eingesetzt. Der Rand 20 greift dort in die Nut 14 ein, so daß die Halterung einerseits sicher sitzt und andererseits nicht über die Oberfläche der taschenförmigen Aufnahmeeinrichtung 12 übersteht. Innerhalb der Halterung ist der Datenträger 18, welcher aus einem scheibenförmigen passiven Mikrochip besteht, in einem Sitz 19 positionsgenau gehalten. Dabei wird der Datenträger 18 gegenüber der Wandung der taschenförmigen Aufnahmeeinrichtung 12 um einen Winkel α angeschrägt. Dieser Winkel entspricht dem Winkel α der angeschrägten Kante 28 der Rippen 26. Wie in Figur 4 dargestellt, verlaufen die Kanten 28 parallel zu der Abschlußfläche des Datenträgers 18. Oberhalb der Halterung 16 endet eine Verstärkungsrippe 24.

Die Anordnung der Rippen im Verhältnis zur Halterung 16 ergibt sich am übersichtlichsten aus Figur 6.

Die Halterung 16, die in Figur 5 ohne eingesetzten Datenträger 18 gezeigt ist, besteht vorteilhaft aus einem Kunststoffspritzgußteil. Normalerweise wird diese Halterung stoffschlüssig mit der taschenförmigen Aufnahmeeinrichtung 12 verbunden werden, damit der Datenträger nicht unbefugt ausgetauscht werden kann.

Nach außen hin wird die in Figur 5 dargestellte Halterung 16 mit einem Deckel 30 (vgl. Figur 4) verschlossen. Dieser liegt auf zwei halterungsseitigen Absätzen 32 auf und schließt mit dem Rand 20 ab.

## Patentansprüche

1. Müllbehälter (10) mit einer im vorderen Bereich des Öffnungsrandes vorgesehenen taschenförmigen Aufnahmeeinrichtung (12) für eine Greifklaue einer Hubkippvorrichtung oder mit einer Kammleiste,
**dadurch gekennzeichnet,**
daß in einer Ausnehmung (14) der taschenförmigen Aufnahmeeinrichtung (12) oder der Kammleiste eine Halterung (16) mit in dieser angeordnetem Datenträger (18) eingesetzt ist.

2. Müllbehälter nach Anspruch 1, dadurch gekennzeichnet, daß an der Halterung (16) ein Rand (20) angeformt ist, der im montierten Zustand in einer die Ausnehmung (14) umgebenden Nut (22) liegt.

3. Müllbehälter nach Anspruch 1 oder 2, dadurch gekennzeichnet, daß die Halterung (16) mit integriertem Datenträger (18) in das Innere der taschenförmigen Aufnahmeeinrichtung (12) ragt.

4. Müllbehälter nach einem der Ansprüche 1 bis 3, dadurch gekennzeichnet, daß innerhalb der Aufnahmetasche (12) senkrecht verlaufende, beabstandete Rippen (24, 26) angeordnet sind, deren zum Boden hinweisenden Kanten (28) so abgeschrägt sind, daß sie die Kontur der Wirkfläche des Aufnahmestückes nachbilden und daß der scheibenförmige Datenträger (18) derart im freien Ende der Halterung (16) aufgenommen ist, daß er im gleichen Winkel (α) wie die Kanten (28) angeschrägt ist.

5. Müllbehälter nach einem der Ansprüche 1 bis 4, dadurch gekennzeichnet, daß die Halterung (16) von außen mit einer Kunststoffronde verschlossen ist.

## Claims

1. A refuse bin (10) with a pocket-shaped take-up device (12), provided in the frontal zone of the opening edge, for a gripper claw of a lifting and tipping device, or with a comb bar,
characterized in that,
in a recess (14) of the pocket-shaped take-up device (12) or of the comb bar, there is inserted a mounting means (16) with a data carrier (18) arranged therein.

2. A refuse bin according to claim 1, characterized in that a rim (20) is formed on the mounting means (16) which, in the assembled state, lies in a groove (22) surrounding the recess (14).

3. A refuse bin according to claim 1 or 2, characterized in that the mounting means (16) projects, together with the integrated data carrier (18), into the inside of the pocket-shaped take-up device (12).

4. A refuse bin according to one of claims 1 to 3, characterized in that inside the take-up device (12) there are arranged interspaced ribs (24, 26) extending in the vertical direction, whose edges (28) pointing towards the ground are bevelled in such a way that they imitate the contour of the acting face of the take-up part, and that the disk-shaped data carrier (18) is accommodated in the free end of the mounting means (16) in such a way that it is sloping at the same angle (α) as the edges (28).

5. A refuse bin according to one of claims 1 to 4, characterized in that the mounting means (16) is closed from the outside by a round plastic plate.

## Revendications

1. Poubelle (10) comprenant une installation de réception (12) en forme de poche prévue dans la zone avant du bord d'ouverture pour une griffe de préhension d'un dispositif élévateur-culbuteur ou avec une barre à peigne,
**caractérisée**
en ce qu'il est placé dans un évidement (14) de l'installation de réception (12) en forme de poche ou de la barre à peigne un élément de retenue (16) comprenant un support de données (18) disposé dans celui-ci.

2. Poubelle selon la revendication 1, caractérisée en ce qu'un bord (20) est formé sur l'élément de retenue (16) qui se situe, dans l'état monté, dans une rainure (22) entourant l'évidement (14).

3. Poubelle selon la revendication 1 ou 2, caractérisée en ce que l'élément de retenue (16) avec le support de données intégré (18) fait saillie dans l'intérieur de l'installation de réception (12) en forme de poche.

4. Poubelle selon l'une des revendication 1 à 3, caractérisée en ce que des nervures espacées (24, 26) s'étendant perpendiculairement sont disposées à l'intérieur de la poche de réception (12), dont les arêtes (28) orientées vers le fond sont chanfreinées de façon à imiter le contour de la surface active de la pièce de réception, et que le support de données en forme de disque (18) est reçu dans l'extrémité libre de l'élément de retenue (16) de telle sorte qu'il est chanfreiné suivant le même angle α que les arêtes (28).

5. Poubelle selon l'une des revendications 1 à 4, caractérisée en ce que l'élément de retenue (16) est fermé de l'extérieur par un rond en matière plastique.
